# EUROPÄISCHE PATENTSCHRIFT

(11) **EP 0 204 925 B1**
(45) Veröffentlichungstag und Bekanntmachung des Hinweises auf die Patenterteilung: **12.12.1990**
(21) Anmeldenummer: 86105319.7
(22) Anmeldetag: 17.04.1986
(51) Int. Cl.: E04C 3/34, E04B 2/28

(54) **Mauerstein**
Building block
Bloc de construction

(30) Priorität: 10.06.1985 DE 3520716
(43) Veröffentlichungstag der Anmeldung: 17.12.1986
(73) Patentinhaber: YTONG AG, D-80797 München (DE)
(72) Erfinder: Leidner, Gert, Dipl.-Ing., D-2720 Rotenburg (DE); Kiefer, Johann, D-8859 Klingsmoos (DE); Felbermeir, Johann, D-8859 Königsmoos (DE)
(74) Vertreter: Patentanwälte Dr. Solf & Zapf

(56) Entgegenhaltungen:
- DE-A- 2 112 048
- DE-A- 2 529 337
- DE-U- 7 317 165

## Beschreibung

Die Erfindung bezieht sich auf einen Mauerstein, insbesondere in Form eines sogenannten Planblocks für fast fugenlose Innen- und Außenwände jeder Art, und ein Verfahren zu dessen Herstellung sowie eine Vorrichtung zur Durchführung des Verfahrens.

Ein Mauerstein der im Oberbegriff des Anspruchs 1 angegebenen Art ist im DE-U-7 317 165 beschrieben und dargestellt. Bei dieser bekannten Ausgestaltung ist ein Hohlblockstein mit Grifftaschen an den Stirnflächen versehen, die quaderförmig ausgebildet sind mit sich nach außen aufwärts erstreckenden Griffflächen und nach außen abwärts geneigten Gegenflächen. Grifftaschen in dieser Ausgestaltung sind nicht nur aus ergonomischen Gründen unzureichend, weil es an einer handhabungsfreundlichen Form fehlt, sondern sie lassen sich auch nur schwierig herstellen, z. B. durch Formen, wodurch eine teure Bauweise und Herstellung vorgegeben ist. Dies gilt insbesondere bei einem Mauerstein aus Porenbeton, wie Gasbeton, dessen Stirnflächen geschnitten werden, da ein Einformen nach dem Schneiden kaum möglich ist.

Es ist aus DE-A-2 529 337 bekannt, einen Mauerstein aus Gasbeton nach dem Gießen und Ansteifen seiner Masse sowie Befreien von den Formteilen in horizontaler und/oder vertikaler Richtung zu zerschneiden und im noch nicht gehärteten Zustand der Masse Vorsprünge und Ausnehmungen an den sich etwa senkrecht zur Treibrichtung erstreckenden Stirnflächen zu fräsen.

Außerdem ist aus der DE-A-2 112 048 eine Fräse zum Fräsen der sich parallel zur Treibrichtung erstreckenden Ober- oder Unterseite eines Gasbetonstranges mit selbsttragender, noch halbplastischer Konsistenz bekannt, wobei die Fräse aus einer röhrenförmigen Achse besteht, um deren Mantelfläche eine Anzahl Leisten befestigt ist, die davon U-förmig ausgehende, steife profilierte Fräsdrähte tragen.

Der Erfindung liegt die Aufgabe zugrunde, einen Mauerstein aus Porenbeton, insbesondere Gasbeton, ein Verfahren zum Herstellen des Mauersteins und/oder eine Vorrichtung zur Durchführung des Verfahrens so weiterzubilden, daß am Mauerstein eine Griffnut mit besonders großer Grifffläche geschaffen werden kann, die die Handhabbarkeit, insbesondere die Positionierbarkeit, erleichtert.

Diese Aufgabe wird durch die Merkmale der Anspruchs 1, 6 bzw. 9 gelöst.

Bei den erfindungsgemäßen Ausgestaltungen lassen sich deshalb wesentlich größere Griffflächen schaffen, weil sich auf beiden Seiten der Aussparungen über diese hinaus erstreckende Griffflächen geschaffen werden können. Hierdurch wird die Handhabung wesentlich verbessert, weil zum einen größere Griffflächen zur Verfügung stehen und zum anderen einfacher und leichter in die Grifftaschen eingefaßt werden kann. Außerdem lassen sich die erfindungsgemäßen Griffnuten in einfacher Weise spanabhebend durch Fräsen einarbeiten, wodurch die Möglichkeit geschaffen wird, sie an Porenbeton, insbesondere Gasbeton, anzubringen, und wodurch niedrige Herstellungskosten erreicht werden.

In den Ansprüchen 2 bis 5 sind vorteilhafte Weiterbildungen des erfindungsgemäßen Mauersteins beschrieben.

Beim erfindungsgemäßen Verfahren nach Anspruch 6 zur Herstellung des erfindungsgemäßen Mauersteins ist vorgesehen, die Griffnut und die Aussparung gleichzeitig kreisbogenförmig auszufräsen, wenn die Gärung der üblich hergestellten Porenbetonmasse abgeschlossen, die Form geöffnet und die Masse zu quaderförmigen Mauerstein-Rohlingen geschnitten ist. Dieses Verfahren ermöglicht ein einfaches und schnelles Einarbeiten der Griffnut, wodurch die Herstellung vereinfacht und die Herstellungskosten gesenkt werden. Hierzu tragen auch die Weiterbildungen nach Anspruch 7 und/oder 8 bei.

Die erfindungsgemäße Vorrichtung gemäß Anspruch 9 zur Durchführung des Verfahrens ist von einfacher und kostengünstig herstellbarer Bauart, und sie eignet sich vorzüglich dazu, erfindungsgemäße Griffnuten auszufräsen.

Vorteilhafte Weiterbildungen der erfindungsgemäßen Vorrichtung sind in den Unteransprüchen 10 bis 12 beschrieben.

Nachfolgend wird die Erfindung anhand der Zeichnung beispielhaft näher erläutert. Es zeigen:
Fig. eine Draufsicht auf einen erfindungsgemäßen Mauerstein;
Fig. 2 eine Stirnansicht des Mauersteins;
Fig. 3 den Schnitt 111-111 in Fig. 1;
Fig. 4 schematisch ein Fräswerkzeug;
Fig. 5 schematisch eine Vorrichtung zur Herstellung von gleichzeitig mehreren Ausnehmungen und Nuten.

Der Mauerstein ist ein sogenannter Planblock aus Gasbeton mit der Bodenfläche 1, Seitenflächen 2, 3, Stirnflächen 4, 5 und der Oberfläche 6. Andere Raumformen sind auf dem Markt, bei denen die Erfindung ebenfalls verwirklicht werden kann. Beispielsweise hat der abgebildete Planblock Abmessungen von 25 x 25 x 62,5 cm. Ein solcher Planblock ist beim Mauern von Hand zu transportieren und zu positionieren. Er ist zwar nicht sehr schwer, dennoch aber wegen seiner Abmessungen unhandlich.

Die Erfindung sieht vor, in den Stirnflächen 4, 5 besondere Griffnuten 7 einzubringen, die mit ihrer Tiefenerstreckung parallel zur Bodenfläche 1 bzw. Oberfläche 6 im Stein ununterbrochen, das heißt durchgehend, verlaufen und dabei von der Seitenfläche 2 zur Seitenfläche 3 verlaufen können. Vorteilhaft ist es, wenn die Griffnuten 7 -wie abgebildet-symmetrisch zurAchse 8 sich gegenüberliegend angeordnet sind. Die Griffnuten 7 befinden sich kurz unterhalb der Oberfläche 6, wobei im Bereich von der Oberfläche 6 bis zur Griffnut 7 ein Freiraum bzw. eine Ausnehmung 9 vorgesehen ist, die weniger tief ist als die Griffnut 7. Die verbleibende Tiefe der Griffnut 7 ist so gewählt, daß sich eine ausreichende tiefe Grifffläche 10 ergibt.

Die Griffnut 7 weist einen Querschnitt mit vorzugsweise zueinander parallelen Flanken (Flächen 10, 11) auf, wobei wie aus dem Ausführungsbeispiel ersichtlich - die bodenseitige Fläche 11 - im Querschnitt gesehen - länger ausgeführt ist als die Grifffläche 10.

Die Griffnut 7 und die Ausnehmung 9 verlaufen wie in der Draufsicht (Fig. 1) abgebildet - kreisbogenförmig. Dabei ist lediglich ein im Vergleich mit dem Radius der Nuttiefe geringerer Radius für die Ausnehmung 9 zu wählen, so daß die Überdeckung 12 gleichmäßig ist, wobei die Radien senkrecht zu einer Senkrechten liegen, die in der senkrechten Mittelebene des Mauersteins liegt (nicht dargestellt).

Die erfindungsgemäße Griffnut 7 erleichtert die Handhabung des Planblocks ganz erheblich. Zunächst ist leicht erkennbar, wie und wo der Mauerstein gefaßt und positioniert werden soll. Dabei befindet sich die Griffnut 7 an einer Stelle, an der die Ausnehmung 9 - wie abgebildet - im Bereich der Oberfläche 6 ausläuft, die eine bestimmte Lage im Bauwerk einnehmen soll, so daß sich optimale Festigkeitsaufnahmen des Mauerwerks ergeben können (z. B. Lage bezüglich der Steinrichtung beim Gären der Masse usw.). Vorteilhaft bei den erfindgsgemäßen bogenförmigen Griffnuten ist, daß die Hand leichtfühlig zur tiefsten Stelle der Griffnut 7 geleitet wird, die sich in der Mitte M der Stirnfläche 4, 5 (Fig. 2) befindet, so daß ein sicherer Griff möglich ist. Dabei ist ebenso wichtig, daß die Griffnut 7 durch die Ausnehmung 9 auch in der Draufsicht sichtbar ist. Überraschend ist, daß durch die Griffnutausbildung die Festigkeit nicht gemindert wird, und daß sowohl die Wärmedämmung als auch die Längsseitenschalldämpfung in Richtung Griffnut 7 - Griffnut 7, also von Stirnseite zu Stirnseite besser wird, was noch nicht erklärbar ist.

Die erfindungsgemäße Griffnutanordnung ist auch für Planblöcke mit Nut- und Federprofilen an den Stirnflächen 4, 5 vorgesehen (nicht dargestellt). Dabei ist im Bereich des Federprofils ein Teil des Federprofils weggeschnitten. Im Bereich des Nutprofils ergibt sich, daß die Griffnut 7 zweckmäßigerweise tiefer ist als das Nutprofil selbst.

Bei den oben angegebenen Abmessungen des Planblocks ist es günstig, wenn die Höhe H₁ der Ausnehmung 9 4 cm und die Höhe H₂ der Nut 7,3 cm (Fig. 2) sowie die maximale Tiefe T₂ der Griffnut 7, von der Stirnfläche gerechnet, 3,5 cm und die maximale Tiefe T₁ der Ausnehmung 9, von der Stirnfläche gerechnet, 1,5 cm betragen. Bei anderen, von den angegebenen Abmessungen erheblich abweichenden Abmessungen des Planblocks, werden entsprechend andere Abmessungen für die Griffnut 7 vorgesehen.

Nach einer besonderen Ausführungsform der Erfindung werden die Griffnuten 7 und die Ausnehmungen 9 ausgefräst, wenn die Gärung der wie üblich hergestellten Gasbetonmasse abgeschlossen, die Form geöffnet und die sich auf dem Gärboden befindliche Masse geschnitten ist. Mit einer Vielzahl von Fräsern, die auf einer Antriebswelle angeordnet sind, werden mehrere Griffnuten 7 und Ausnehmungen gleichzeitig gefräst, wobei jedoch davon jeweils eine Griffnut 7 und eine Ausnehmung 9 in einen bereits geschnittenen Rohling eingebracht werden.

Ein Fräswerkzeug ist in Fig. 4 schematisch abgebildet. Es besteht aus einem Rohr 13, auf dessen Mantel rechtwinklig zur Längsachse 14 abstehende Fräsdraht-Bügel 15 befestigt sind, die radial nach außen abstehen. Die Form der Fräsdraht-Bügel 15 entspricht der Querschnittsform der Ausnehmung 9 und der Griffnut 7. Demgemäß ist die Form der Fräsdraht-Bügel 15 zur Herstellung der in den Fig. 1 bis 3 abgebildeten Griffnut 7, wie aus Fig. 4 erkennbar, L-förmig. Das Rohr 13 wird um seine Längsachse 14 mit geeigneten Antriebsmitteln in Rotation versetzt und an den Rohling 16 herangefahren. Es beginnt danach das Ausfräsen, während das Rohr 13 weiter an den Rohling 16 herangefahren wird, bis die gewünschte Tiefe der Griffnut 7 und Ausnehmung 9 erreicht ist. Dann wird das Rohr 13 wieder zurückgefahren.

Vorteilhaft ist, auf einem langen Rohr 13 mehrere Fräsdraht-Bügel 15 hintereinander fluchtend oder zweckmäßigerweise hintereinander und seitlich am Umfang versetzt (nicht dargestellt) vorzusehen sowie mehrere Rohre 13 davon übereinander auf Abstand anzuordnen und mit einem einzigen Antrieb zu versehen. Man kann damit eine ganze Wagenladung auf einmal bearbeiten- .Eine solche Fräsvorrichtung und Verfahrensweise ist in Fig. 5 angedeutet. Gezeigt wird der Härteboden 17, der sich auf einem nicht dargestellten Kesselwagen befindet. Auf dem Härteboden 17 lagern die bereits geschnittenen Rohlinge 16, in die die Griffnuten 7 mit Ausnehmungen 9 eingefräst werden sollen. Dabei befinden sich die Stirnflächen 4 und 5 an den Längsseiten des Härtebodens 17. Mehrere Rohre 13 sind horizontal übereinander auf Abstand angeordnet und tragen jeweils hintereinander Fräsdraht-Bügel 15, so daß gleichzeitig mehrere Ausnehmungen 9 und Griffnuten 7 eingefräst werden können. Die Rohre 13 stehen mit einem einzigen Antrieb in Verbindung (nicht dargestellt).

## Patentansprüche

1. Mauerstein mit mindestens zwei sich gegenüberliegenden Stirnflächen (4, 5) in die jeweils eine Griffnut (7) eingebracht ist, die sich im wesentlichen senkrecht zur Stirnfläche in den Stein erstreckt, wobei die Griffnuten kurz unterhalb der Oberfläche (6) des Mauersteins angeordnet sind und im Bereich der Griffnut eine bis zur Oberfläche gehende Ausnehmung (9) in der jeweiligen Stirnfläche vorgesehen ist, die weniger tief ist als die Griffnut,
dadurch gekennzeichnet,
daß bei einem Mauerstein aus Porenbeton, insbesondere Gasbeton, - in der Draufsicht gesehen - die Griffnuten (7) und die Ausnehmungen (9) ausgefräst sind und kreisbogenförmig verlaufen.

2. Mauerstein nach Anspruch 1, dadurch gekennzeichnet, daß der Radius der Ausnehmung (9) kleiner ist als der Radius der Griffnut (7).

3. Mauerstein nach Anspruch 1 und/oder 2, dadurch gekennzeichnet, daß der Bogen der Ausnehmung (9) den gleichen Mittelpunkt hat wie der Bogen der Griffnut (7).

4. Mauerstein nach einem oder mehreren der Ansprüche 1 bis 3, dadurch gekennzeichnet, daß die Griffnuten (7) im Querschnitt U-förmig ausgebildet sind.

5. Mauerstein nach einem oder mehreren der Ansprüche 1 bis 4, dadurch gekennzeichnet, daß die Griffnuten (7) von einer Seitenfläche (2) zur anderen Seitenfläche (3) des Mauersteins durchgehend verlaufen.

6. Verfahren zur Herstellung eines Mauersteins nach einem oder mehreren der Ansprüchen 1 bis 5, dadurch gekennzeichnet, daß die Griffnut (7) und die Ausnehmung (9) gleichzeitig kreisbogenförmig ausgefräst werden, wenn die Gärung der wie üblich hergestellten Porenbetonmasse abgeschlossen, die Form geöffnet und die Masse zu quaderförmigen Mauerstein-Rohlingen geschnitten ist.

7. Verfahren nach Anspruch 6,
dadurch gekennzeichnet, daß zum Ausfräsen der Griffnut (7) und der Ausnehmung (9) bei Verwendung eines Fräswerkzeugs mit einem Rohr, von dessen Mantel ein Fräsbügel (15) radial absteht, das Rohr (13) mit dem Fräsbügel (15) an den Mauerstein herangefahren wird, bis die gewünschte Tiefe der Griffnut (7) und der Ausnehmung (9) erreicht ist, und dann wieder zurückgefahren wird.

8. Verfahren nach Anspruch 6 und/oder 7, dadurch gekennzeichnet, daß die Griffnuten (7) und Ausnehmungen (9) gleichzeitig in mehrere Mauerstein-Rohlinge gefräst werden.

9. Vorrichtung zur Durchführung eines Verfahrens nach einem oder mehreren der Ansprüche 6 bis 8, gekennzeichnet durch ein um seine Längsachse (14) angetriebenes Rohr (13), auf dessen Mantelfläche radial abstehend ein Fräsdraht-Bügel (15) L-förmiger Form angeordnet ist.

10. Vorrichtung nach Anspruch 9,
dadurch gekennzeichnet, daß auf dem Rohr (13) mehrere Fräsdraht-Bügel (15) in Längsrichtung des Rohres hintereinander angeordnet sind.

11. Vorrichtung nach Anspruch 10, dadurch gekennzeichnet, daß die Fräsdraht-Bügel (15) am Umfang. versetzt zueinander angeordnet sind.

12. Vorrichtung nach Anspruch 10 und/oder 11, dadurch gekennzeichnet, daß mehrere Rohre (13) übereinander in einer Ebene auf Abstand voneinander angeordnet sind und mit einem Antrieb in Verbindung stehen.

## Revendications

1. Bloc de construction avec au moins deux surfaces frontales (4, 5) se faisant face dans chacune desquelles est ménagée une gorge de préhension (7) qui s'étend dans le bloc essentiellement perpendiculairement à la surface frontale, les réserves de préhension étant disposées un peu au-dessous de la surface du dessus (6) du bloc de construction et une réserve (9) allant jusqu'à la surface du dessus étant prévue dans la zone de la gorge de préhension dans chacune des surfaces frontales, la réserve étant moins profonde que la gorge de préhension, caractérisé en ce que les gorges de préhension (7) et les réserves (9) sont fraisées dans un bloc de construction en béton poreux, notamment en béton- gaz et s'étendent en forme d'arc de cercle.

2. Bloc de construction selon la revendication 1, caractérisé en ce que le rayon de la réserve (9) est plus petit que le rayon de la gorge de préhension (7).

3. Bloc de construction selon la revendication 1 ou la revendication 2, caractérisé en ce que l'arc de la réserve (9) a le même milieu que l'arc de la gorge de préhension (7).

4. Bloc de construction selon l'une quelconque des revendications 1 à 3, caractérisé en ce que les gorges de préhension (7) ont une section en forme de U.

5. Bloc de construction selon l'une quelconque des revendications 1 à 4, caractérisé en ce que les gorges de préhension (7) s'étendent de façon traversante depuis une surface de côté (2) jusqu'à l'autre surface de côté (3) du bloc de construction.

6. Procédé pour fabriquer un bloc de construction selon l'une quelconque des revendications 1 à 5, caractérisé en ce que la gorge de préhension (7) et la réserve (9) sont fraisées en forme d'arc de cercle en même temps lorsque la fermentation de la masse de béton poreux fabriquée comme à l'ordinaire est terminée, le coffrage ouvert et la masse taillée en ébauche de bloc de construction parallélépipédique.

7. Procédé selon la revendication 6, caractérisé en ce qu'en vue de fraiser la gorge de préhension (7) et la réserve (9) en utilisant un outil de fraisage avec un tuyau à la surface extérieure duquel saille radialement une dent (15), le tuyau (13) avec la dent (15) est déplacé au niveau du bloc de construction jusqu'à ce que la profondeur voulue de la réserve de préhension (7) et de la réserve (9) soit atteinte, et ensuite à nouveau retiré.

8. Procédé selon la revendication 6 ou la revendication 7, caractérisé en ce que des gorges de préhension (7) et des réserves (9) sont fraisées dans plusieurs ébauches de blocs de construction à la fois.

9. Dispositif pour mettre en oeuvre un procédé selon l'une quelconque des revendications 6 à 8, caractérisé par un tuyau (13) entraîné en rotation autour de son axe longitudinal (14) sur la surface extérieure duquel est disposée pour faire saillie radialement une dent (15) en forme de L.

10. Dispositif selon la revendication 9, caractérisé en ce que sur le tuyau (13) sont disposées les unes derrière les autres selon la direction longitudinale du tuyau plusieurs dents (15).

11. Dispositif selon la revendication 10, caractérisé en ce que les dents (15) sont disposées circonférenciellement de façon à être décalées les unes par rapport aux autres.

12. Dispositif selon la revendication 10 ou la revendication 11, caractérisé en ce que plusieurs tuyaux (13) sont disposés les uns au-dessus des autres, dans un plan, à distance les uns des autres et sont liés à un moyen d'entraînement.

## Claims

1. A building block having at least two opposing faces (4, 5), in each of which is provided with a handling groove (7), which extends in the block substantially vertically to the face, wherein the handling grooves are located a short distance below the top surface (6) of the block and a recess (9) which is less deep than the handling groove and extends to the upper surface is provided in each face in the vicinity of the handling groove, characterised in that in a block of foamed concrete, in particular aerated concrete - as seen in plan - the handling groove (7) and the recesses (9) are milled and have the form of an arc of a circle.

2. A building block according to Claim 1, characterised in that the radius of the recess (9) is smaller than the radius of the handling groove (7).

3. A building block according to Claim 1 and/or 2, characterised in that the arc of a recess (9) has the same centre as the arc of the handling groove (7).

4. A building block according to one or more of Claims 1 to 3, characterised in that the handling grooves (7) are constructed to be U-shaped in cross-section.

5. A building block according to one or more of Claims 1 to 4, characterised in that the handling grooves (7) extend from one side surface (2) to the other side surface (3) of the building block.

6. A process for the manufacture of a building block according to one or more of Claims 1 to 5, characterised in that the handling groove (7) and the recess (9) are milled out simultaneously into an arcuate shape when the mass of aerated concrete manufactured in the conventional way has finished curing, the mould is opened and the mass is cut up into rectangularly shaped blank blocks.

7. A process according to Claim 6, characterised in that when a milling tool having a tube from the surface of which there is a radially projecting milling stirrup (15) is used to mill out the handling groove (7) and the recess (9), the tube (13) with the milling stirrup (15) is driven against the building block until the desired depth of the handling groove (7) and recess (9) is obtained, and is then withdrawn.

8. A method according to Claim 6 and/or 7, characterised in that the handling grooves (7) and recesses (9) are simultaneously milled in a number of building block blanks.

9. Apparatus for performing a process according to one or more of Claims 6 to 8, characterised in that an L-shaped milling wire stirrup (15) projects radially on the surface of the tube (13) which is driven about its longitudinal axis (14).

10. Apparatus according to Claim 9 characterised in that several milling wire stirrups (15) are located on the tube (13) one after the other in the longitudinal direction of the tube.

11. Apparatus according to Claim 10, characterised in that the milling wire stirrups (15) are arranged about the periphery in a staggered fashion.

12. Apparatus according to Claim 10 and/or 11, characterised in that several tubes (13) are arranged at a distance from each other in one plane and are connected to a single drive.
